# EUROPÄISCHE PATENTSCHRIFT

(11) **EP 0 143 296 B1**
(45) Veröffentlichungstag und Bekanntmachung des Hinweises auf die Patenterteilung: **27.01.1988**
(21) Anmeldenummer: 84112337.5
(22) Anmeldetag: 13.10.1984
(51) Int. Cl.: F02M 59/46

(54) **Druckventil für Kraftstoffeinspritzpumpen**
Delivery valve for fuel injection pumps
Clapet de refoulement pour des pompes d'injection de combustible

(30) Priorität: 17.11.1983 DE 3341576; 14.06.1984 DE 3422017
(43) Veröffentlichungstag der Anmeldung: 05.06.1985
(73) Patentinhaber: ROBERT BOSCH GMBH, 70442 Stuttgart (DE)
(72) Erfinder: Dischinger, Erich, D-7140 Bietigheim (DE); Sinz, Martin, D-7016 Gerlingen (DE); Toberer, Horst, Dipl.-Ing. (FH), D-7132 Illingen (DE); Zibold, Karl, D-7144 Asperg (DE)

(56) Entgegenhaltungen:
- GB-A- 399 858
- GB-A- 566 957
- JP-A-56 115 849

## Beschreibung

Die Erfindung geht von einem Druckventil nach der Gattung des Hauptanspruchs aus. Durch die DE-OS 3202405 ist ein Druckventil bekannt, das ein Ventilschliessglied aufweist, dem auf der Seite der Druckfeder eine Kappe aufgesetzt ist, innerhalb der sich das Schliessglied des Rückschlagventils und dessen Rückstellfeder befinden. Diese aufgesetzte Kappe umgreift ein zapfenförmiges Teil des Ventilschliessglieds und besitzt mit diesem zusammen eine Schnappverbindung. Im Betrieb eines solchen Ventils hat es sich jedoch gezeigt, dass die aufgesetzte Kappe, die genauso wie das Ventilschliessglied des Rückschlagventils von den Drücken der reflektierten Druckwellen beaufschlagt wird, Kraftstoff an seiner Verbindung mit dem Ventilschliessglied durchlässt, sofern diese Verbindung nicht völlig dicht gestaltet ist. Die dort durchfliessende Kraftstoffmenge beeinflusst den einzustellenden Standdruck in der Kraftstofförderleitung zwischen Druckventil und Einspritzstelle insbesondere auch dann, wenn nach dem Erreichen des gewollten Standdruckes das Rückschlagventil beständig in Schliessstellung ist. Das führt zu Streuungen und Fehlern bezüglich der Einspritzmenge. Es wurde weiterhin der Vorschlag gemacht, dass die aufgesetzte Kappe dicht durch Elektronenschweissung angeschweisst wird. Dies zeiht jedoch erhebliche Herstellungskosten nach sich. Das bekannte Druckventil hat ferner den Nachteil, dass der gewünschte Standdruck des Rückschlagventils mit Hilfe von Zwischenscheiben eingestellt werden muss, die zwischen Rückstellfeder und Auflage eingelegt werden müssen. Auch dieses erfordert einen kostspieligen Montage- und Einstellaufwand.

Ein Druckventil der gattungsgemässen Art ist durch die GB-A-566957 bekannt. Bei diesem Druckventil ist in dem im Durchmesser vergrösserten Teil der zylindrischen Längsbohrung im Druckventilschliessglied ein Innengewinde vorgesehen, in das der Stopfen eingeschraubt ist. Dieserweist zur Begrenzung der Einschraubtiefe bzw. zur Einstellung der exakten Vorspannung der Rückstellfeder des Rückschlagventils einen Bund auf, mit dem er beim Einschrauben zur Anlage an die austrittsseitige Stirnseite des Druckventilschliessglieds kommt. Diese Ausgestaltung hat den Nachteil, dass wegen des Bundes und der wegen des Gewindes notwendig werdenden grösseren Wandstärke des Ventilschliessgliedes im Bereich des Längskanals das Ventilschliessglied eine relativ grosse Masse aufweist, was ein schnelles Reagieren bei Druckwechsel beeinflusst. Weiterhin stellt diese Ausgestaltung einen relativ hohen Aufwand für die Fertigung und Montage des Druckventilschliessgliedes dar. Schliesslich muss ein derart ausgeführter Stopfen in der Einschraubstellung gesichert werden, damit sich die Vorspannung der Rückstellfeder des Rückschlagventils nicht während des Betriebes des Druckventils ändert und damit auch den exakt einzustellenden Öffnungsdruck der den Haltedruck in der Druckleistung zwischen Einspritzventil und Druckventil bestimmt. Für sich bekannte Mittel zur Sicherung bestehen darin, den Stopfen über seine Gewindegänge mit dem Druckventilschliessglied zu verkleben, verschweissen oder durch Klemmen oder Verspannen zu verbinden. Der beim Stand der Technik vorgesehene Bund bietet sich für ein solches Verspannen an. Auch dies stellt einen erheblichen Aufwand bei der Montage des Druckventils dar, insbesondere weil die Vorspannung der Rückstellfeder des Druckventils exakt eingestellt werden muss.

Das erfindungsgemässe Druckventil mit den kennzeichnenden Merkmalen des Hauptanspruchs hat demgegenüber den Vorteil, dass das Ventilschliessglied des Druckventils einen sehr einfachen Aufbau aufweist, dass eine kompliziert geformte, das Ventilschliessglied übergreifende Kappe oder ein Gewinde für Einführung eines als Widerlager für die Rückstellfeder des Rückschlagventils dienenden Stopfen entfallen und dass vor allen Dingen der Standdruck des Rückschlagventils kontinuierlich verstellbar und exakt justierbar ist. Damit ergeben sich erheblich günstigere Fertigungskosten bei einer sicheren Funktion des Rückschlagventils, geringer Masse des Ventilschliessgliedes und genauester Einstellmöglichkeit.

Durch die in den Unteransprüchen aufgeführten Massnahmen ist eine vorteilhafte Weiterbildung der im Hauptanspruch gekennzeichneten Lösung gegeben.

Ein Ausführungsbeispiel der Erfindung ist in der Zeichnung dargestellt und wird im folgenden näher beschrieben.

Die Figur zeigt einen Längsschnitt durch ein Druckventil 1, das in das Gehäuse 2 einer nicht weiter dargestellten Kraftstoffeinspritzpumpe eingeschraubt ist und in einer Förderleitung 4 zwischen dem nicht dargestellten Pumpenarbeitsraum der Kraftstoffeinspritzpumpe und einem Einspritzventil 3 der zu versorgenden, nicht dargestellten Brennkraftmaschine sitzt. Das Druckventil weist dabei einen Anschlussstutzen 5 auf, der in eine Gewindebohrung 7 des Gehäuses 2 eingeschraubt ist. Der Anschlussstutzen besitzt eine axiale zylindrische Ausnehmung 8, die zur Einschraubseite hin offen ist und im wesentlichen die Form einer Sackbohrung hat. Koaxial zur zylindrischen Ausnehmung 8 geht von dieser eine Anschlussbohrung 6 ab, die in einem Anschlussnippel 11 des Anschlussstutzens mündet und die Ausnehmung 8 mit der Förderleitung 4 verbindet.

Vom pumpenseitigen Ende her ist in die axiale Ausnehmung 8 ein rohrförmiger Ventilkörper 9 eingesetzt, der an seinem pumpenseitigen Ende einen Bund 10 aufweist, über den er durch die pumpenseitige Stirnseite 13 des Anschlussstutzens an einer Schulter 12 der Gewindebohrung 7 gehalten wird. Vom pumpenseitigen Ende der Gewindebohrung 7 führt die Förderleitung 4 zum Pumpenarbeitsraum. Am in die axiale Ausnehmung 8 ragenden stirnseitigen Ende weist der rohrförmige Ventilkörper einen Ventilsitz 14 auf, auf dem eine kegelförmige Dichtfläche 15 eines Ventilschliessgliedes 16 des Druckventils zur Anlage kommt. Das Ventilschliessglied weist in bekannter Weiseoflügelförmige Führungsflächen 17 auf, die in der Innenbohrung 19 des Ventilkörpers 9 geführt werden und zwischen denen Kraftstoff zum Ventilsitz hin durchtreten kann. Auf einer in den anschlussbohrungsseitigen Teil der Ausnehmung 8 ragenden Schulter 22 des Ventilschliessglieds greift eine Druckfeder 20 an, die sich andererseits über einen Federteller 21 am anschlussbohrungsseitigen Ende der Ausnehmung 8 abstützt.

Das Ventilschliessglied 16 weist ferner einen Längskanal 23 auf, der pumpenseitig über eine Querbohrung 24 mit der Innenbohrung 19 verbunden ist und andererseits in eine zylindrische Längsbohrung 26 von grösserem Durchmesser mündet, die sich im Bereich eines Führungszapfens 28 befindet, der sich im Anschluss an die Schulter 22 in die axiale Ausnehmung 8 erstreckt und auch zur Führung der Druckfeder 20 dient. Stirnseitig ist die Längsbohrung 26 durch einen Stopfen 29, der dort eingepresst ist, verschlossen. Der Stopfen weist dabei eine Durchtrittsöffnung 30 auf, die sich zum Innern der Längsbohrung 26 zu einem Ventilsitz 31 erweitert, der der Anlage eines kugelförmigen Schliessgliedes 32 eines Rückschlagventils 33 dient. Das Schliessglied 32 ist in einem Federteller 34 gelagert, zwischen dem und dem Ende der Längsbohrung 26 ein Rückstellfeder 35 eingespannt ist.

Wird beim Betrieb einer Kraftstoffeinspritzpumpe, in die das oben beschriebene Druckventil eingebaut ist, Kraftstoff zur Brennkraftmaschine gefördert, so wird unter dem Druck des über die Förderleitung 4 zugeführten Kraftstoffes das Ventilschliessglied 16 geöffnet. Am Ende der Kraftstofförderung kehrt das Ventilschliessglied zu seinem Ventilsitz 14 zurück. Zugleich schliesst das Einspritzventil am Ende der Förderleitung. Im Anschluss an dieses schlagartige Unterbrechen der Förderung laufen in dem eingeschlossenen Volumen zwischen Druckventil und Einspritzventil Druckwellen hin und her, die in der Lage sind, das Einspritzventil zu einem späteren Zeitpunkt nochmals kurzzeitig zu öffnen. Durch das Rückschlagventil kann jedoch das Druckniveau in der Förderleitung auch nach Schliessen des Ventilschliessgliedes abgebaut werden, und zwar auf einem Standdruck, der durch die Vorspannung der Rückstellfeder des Rückschlagventils bestimmt ist. Mit der oben beschriebenen Anordnung lässt sich nun der Standdruck des Rückschlagventils äusserst genau durch entsprechend mehr oder weniger weites Einpressen des Stopfens 29 einstellen. Es entfällt hier die Notwendigkeit, in Abstufungen Unterlegscheiben zwischen der Rückstellfeder und ihrer Auflage am Ventilschliessglied einzubringen und nach diesem Vorgang den Öffnungsdruck nochmals zu messen, bis der gewünschte Wert erreicht ist. Durch die beschriebene Gestaltung wird nach dem Schliessen des Rückschlagventils jegliche Verbindung von der Druckseite in der Förderdruckleitung 4 zur pumpenseitigen Förderleitung 4 unterbrochen. Der Längskanal 23 ist licht gegenüber die axiale zylindrische Ausnehmung verschlossen. Das beschriebene Druckventil lässt sich in sehr einfacher Weise herstellen mit nur geringem Mehraufwand gegenüber einem Druckventil ohne Rückschlagventil.

Ein zweites Ausführungsbeispiel des Druckventils bezüglich seiner wesentlichen von Figur 1 abweichenden Teile zeigt Figur 2. Dort weist der Stopfen 29' eine Ringnut 37 an seiner zylindrischen Mantelfläche auf. Diese Ringnut erlaubt es, bei dünner Ausgestaltung der Wand des Führungszapfens 28 im Bereich der Längsbohrung die Einpresstiefe des Stopfens 29' nach erfolgter Justierung festzulegen, so dass der Stopfen nicht allein durch Reibschluss, sondern auch durch Formschluss gehalten wird. Die Verformung kann mit einem Roll- oder Bördelwerkzeug erfolgen. Flanken für den Formschluss können natürlich auch in anderer Form verwirklicht werden. So kann der Stopfen z. B. auch mehrere Rillen aufweisen oder an seinen Stirnseiten umfasst werden.

## Patentansprüche

1. Druckventil zum Einbau in die Förderleitung (4) zwischen einem Pumpenarbeitsraum einer Kraftstoffeinspritzpumpe und der Einspritzstelle der zu versorgenden Brennkraftmaschine mit einem mit einem Ventilsitz (14) versehenen Ventilkörper (9), der einen Durchgangskanal (19) aufweist, ferner mit einem Druckventilschliessglied (16), das zwischen Ventilsitz (14) und einer sich ortsfest am Gehäuse des Druckventils abstützenden Druckfeder (20) eingespannt ist und einen Längskanal aufweist, von dem ein am Druckventilschliessglied druckfederseitig austretender Teil (26) als zylindrische Längsbohrung ausgebildet ist und einen vergrösserten Durchmesser aufweist, der durch einen eine Durchtrittsöffnung (30) aufweisenden Stopfen (29) auf der Seite seines Austrittes verschlossen ist, welcher Stopfen ein den Durchtritt des Längskanals kontrollierendes, zum Pumpenarbeitsraum hin öffnendes Rückschlagventil (33), bestehend aus einem Ventilschliessglied (32) und einer Rückstellfeder (35) in diesem Teil des Längskanals (26) einschliesst, dadurch gekennzeichnet, dass der grösste Aussendurchmesser des Stopfens annähernd gleich dem Durchmesser der zylindrischen Längsbohrung des druckfederseitig austretenden.Teiles des Längskanales ist und der Stopfen in die zylindrische Längsbohrung eingepresst ist und durch die Einpresstiefe der Öffnungsdruck des Rückschlagventils (33) eingestellt ist.

2. Druckventil nach Anspruch 1, dadurch gekennzeichnet, dass der Stopfen Flächen aufweist, die zur zylindrischen Mantelfläche geneigt sind, und die Wand der Längsbohrung dünnwandig ausgeführt ist und in Formkontakt zu den Flächen verformbar ist zur formschlüssigen Feststellung der Einpresstiefe des Stopfens.

## Claims

1. Delivery valve for installation in the feed line (4) between a pump working space of a fuel injection pump and the injection point of the internal- combustion engine to be fed, with a valve body (9) equipped with a valve seat (14) and having a passage channel (19), and also with a delivery- valve closing member (16) which is gripped between the valve seat (14) and a compression spring (20), supported fixed in place on the housing of the delivery valve, and has a longitudinal channel, of which a portion (26) emerging at the delivery- valve closing member on the same side as the compression spring is designed as a cylindrical longitudinal bore and has an increased diameter closed on its exit side by means of a plug (29) having a passage orifice (30) and enclosing, in this portion of the longitudinal channel (26), a non-return valve (33) which controls the flow through the longitudinal channel, opens towards the pump working space and consists of a valve closing member (32) and a restoring spring (25), characterized in that the maximum outside diameter of the plug is approximately equal to the diameter of the cylindrical longitudinal bore of that portion of the longitudinal channel emerging on the same side as the compression spring, and the plug is pressed into the cylindrical longitudinal bore and the opening pressure of the non-return valve (33) is set by means of the press-in depth.

2. Delivery valve according to Claim 1, characterized in that the plug has surfaces inclined relative to the cylindrical outer surface, and the wall of the longitudinal bore is made thin and is deformable into form contact with the surfaces for the positive fixing of the press-in depth of the plug.

## Revendications

1. Soupape de refoulement à monter dans la conduite d'alimentation (4) située entre un volume de travail de pompe d'une pompe d'injection de carburant et le point d'injection du moteur à combustion interne à alimenter avec un corps de soupape (9) possédant un siège de soupape (14) et qui présente un canal de passage (19), possédant en outre un organe de fermeture de soupape (16) qui est enserré entre le siège de soupape (14) et un ressort de pression (20), appuyé de manière fixe sur le carter de la soupape de refoulement et qui présente un canal longitudinal duquel une partie (26) émergeant du côté du ressort de pression dans l'organe de fermeture de la soupape de refoulement est de la forme d'un alésage longitudinal cylindrique et présente un diamètre agrandi, est obturé du côté de sa sortie par un bouchon (29) possédant une ouverture de passage (30). Ce bouchon incluant une soupape anti-retour (33) contrôlant le passage du canal longitudinal en s'ouvrant vers le volume de travail de pompe, composé d'un organe de fermeture de soupape (32) et d'un ressort de rappel (35) dans cette partie du canal longitudinal (26), caractérisé en ce que le plus grand diamètre extérieur du bouchon est approximativement égal au diamètre de l'alésage cylindrique longitudinal de la partie ressortant du côté du ressort de pression et que le bouchon est enfoncé par pressage dans l'alésage longitudinal cylindrique et que la pression d'ouverture de la soupape anti-retour (33) est réglée par la profondeur d'enfoncement.

2. Soupape de refoulement selon la revendication 1, caractérisée en ce que le bouchon possède des surfaces qui sont adaptées à la surface cylindrique de l'enveloppe et que la paroi du perçage longitudinal est réalisée de manière mince et est déformable pour être en contact avec les surfaces pour réaliser l'enfoncement du bouchon à la profondeur voulue en un assemblage mécanique.
